# EUROPÄISCHE PATENTSCHRIFT

(11) **EP 1 787 927 B1**
(45) Veröffentlichungstag und Bekanntmachung des Hinweises auf die Patenterteilung: **29.06.2011**
(21) Anmeldenummer: 06023401.0
(22) Anmeldetag: 10.11.2006
(51) Int. Cl.: B65H 3/08, B65H 1/18, B65H 7/18

(54) **Verfahren und Vorrichtung zur Steuerung der vereinzelten Zufuhr von Bogen**
Method and device for controlling singulated transport of sheets
Méthode et dispositif pour contrôler le transport individuel de feuilles

(30) Priorität: 18.11.2005 DE 102005055095
(43) Veröffentlichungstag der Anmeldung: 23.05.2007
(73) Patentinhaber: manroland AG, 63075 Offenbach/Main (DE)
(72) Erfinder: Drews, Claus-F., 65329 Burg Hohenstein (DE)
(74) Vertreter: Stahl, Dietmar

(56) Entgegenhaltungen:
- EP-A- 1 059 253
- DE-A1- 19 701 645
- DE-A1- 19 925 065
- DE-C1- 4 110 969
- DE-C1- 4 410 384

## Beschreibung

Die Erfindung bezieht sich auf ein Verfahren zur Steuerung der vereinzelten Zufuhr von Bogen von einem Bogenanleger zu einer Bogen verarbeitenden Maschine, mit einer Stapeltragplatte des Bogenanlegers, auf der ein Bogenstapel auflegbar ist und die durch eine Hubvorrichtung vertikal verstellbar ist sowie mit einem über dem Bogenstapel angeordneten Saugkopf des Bogenanlegers, der einen vertikal bewegbar antreibbaren Trennsauger und/oder einen horizontal in und entgegen der Förderrichtung bewegbar antreibbaren Schleppsauger aufweist, wobei die Stapeltragplatte auf einen bestimmten Höhenabstand zwischen dem obersten Bogen des Bogenstapels und dem Saugkopf einregelbar ist, der durch eine Abtasteinrichtung erfaßbar ist.

Hierzu ist aus der DE 44 10 384 C1 eine Steuerung für eine Stapelhubvorrichtung bekannt. Die Stapelhubvorrichtung weist einen Elektromotor auf, von dem Hubketten einen Stapelhubtisch heben und senkend antreibbar sind. Der Elektromotor und eine Fühlvorrichtung für die Oberfläche des Bogenstapels 5 sind mit einer Steuereinheit verbunden. Mittels der Signale der Fühlvorrichtung ist der Betrieb des Elektromotors zum Heben und Senken des Bogenstapels steuerbar.

Eine gleichartige Vorrichtung ist aus der EP 1 059 253 A1 als Einrichtung zum Steuern einer kontinuierlich arbeitenden Stapelhebevorrichtung bekannt. Die Steuerung des Hebens und Senkens des Bogenstapels erfolgt mittels der Beeinflussung eines Getriebefaktors eines Servomotors der Stapelhebevorrichtung.

Bei derartigen Bogenanlegern erfolgt die Bewegung der Trennsauger und der Schleppsauger mit einer erheblichen Geschwindigkeit und einer erheblichen Verstellkraft. Befinden sich Gegenstände in dem Verstellweg, werden diese daher von den Trennsaugern und den Schleppsaugern mit hohen Kräften beaufschlagt. Dadurch kann es zu einem Einklemmen dieser Gegenstände zwischen den Trennsaugern oder den Schleppsaugern und einem feststehenden Teil des Saugkopfs kommen, was zu Beschädigungen dieser Teile führen kann.

Besonders problematisch ist es, wenn es sich bei den in dem Bewegungsweg der Trennsauger oder Schleppsauger gelangenden Teile um Körperteile eines Menschen wie z.B. des Hände handelt, an denen es zu schweren Verletzungen kommen kann.

Weiterhin ist aus der DE 199 25 065 A1 ein Verfahren zum Betreiben einer Bogen verarbeitenden Maschine bekannt. Das Verfahren wird an einem Bogenausleger der Maschine angewendet. Der Bogenausleger ist mit einem Bogenförderer zum Anfördern und Ablegen von Bogen in dem Bogenausleger verbunden. In dem Bogenausleger werden vertikale Freiräume zwischen dem Bogenförderer und einer Stapeltragplatte oder einem Bogenstapel in dem Bogenausleger erfasst. Wenn die Freiräume Grenzwerte überschreiten wird die Maschine stillgesetzt.

Schließlich ist auch aus der DE 41 10 969 C1 noch ein Bogenanleger bekannt. Der Bogenanleger ist mit einem Saugkopf versehen, der nach Abarbeitung eines Stapels in eine unterste Stellung gebracht und bei Zuführung eines neuen Stapels aus dieser Stellung mit steuerbarer Geschwindigkeit angehoben werden kann. Der Saugkopf wird nach Abarbeitung des Stapels auch mit in unterster Stellung befindlichem Drückerfuß phasenrichtig abgeschaltet, wobei ebenso die Luftversorgung für Saug- und Blasluftverbraucher unterbrochen wird.

Aufgabe der Erfindung ist es ein Verfahren der eingangs genannten Art sowie einen Bogenleger zur Durchführung des Verfahrens zu schaffen, durch die Beschädigungen von in den Bewegungsweg von Trennsaugern und/oder Schleppsaugern gelangenden Teilen vermieden werden.

Diese Aufgabe wird bei einem Verfahren der eingangs genannten Art gemäß dem Oberbegriff des Anspruchs 1 dadurch gelöst, daß von der Abtasteinrichtung Abstandssignale entsprechend dem jeweiligen Höhenabstand einer Steuereinheit zugeführt werden, die sowohl den Arbeitsbetrieb des Bogenanlegers und des Saugkopfs steuert, als auch bei Abweichung von einem vorgegebenen bestimmten Höhenabstandswert innerhalb eines Toleranzbereichs die Hubvorrichtung ansteuert und die Stapeltragplatte so anhebt, dass der oberste Bogen wieder den bestimmten Höhenabstand einnimmt und dass, wenn von der Ablasteinrichtung ein außerhalb des Toleranzbereiches befindlicher Abstand zum obersten Bogen erkannt und ein entsprechendes Signal der Steuereinheit zugeleitet wird, die Steuereinheit den Saugkopf inaktiv schaltet, so dass bei unter den Toleranzbereich abgesenktem Bogenstapel verhindert wird, dass ein in den Bewegungsbereich von Trennsauger - und Schleppsauger gelangender Gegenstand durch den Trennsauger und/oder Schleppsauger gepresst und gequetscht wird.

Im Arbeitsbetrieb des Saugkopfes ist die Stapelplatte soweit hochgefahren, daß nur ein geringer Höhenabstand zwischen dem obersten Bogen des Bogenstapels und dem Saugkopf vorhanden ist. Dieser Abstand ist so gering, daß Gegenstände, insbesondere Hände eines Menschen nicht zwischen den obersten Bogen des Bogenstapels und den Saugkopf gebracht werden können. Damit wird ohne zusätzliche Bauteile allein durch das Sperren des Betriebes bei nicht eingenommenem bestimmten Höhenabstand zwischen dem obersten Bogen und dem Saugkopf ein dazwischen Einklemmen und Beschädigen von Teilen, insbesondere von Körperteilen eines Menschen verhindert.

Da keine zusätzlichen Schutzmaßnahmen erforderlich sind, müssen diese bei Wartungs- und Reparaturarbeiten auch nicht demontiert und wieder montiert werden.

Damit wird die Ausfallzeit des Bogenanlegers für Wartungs- und Reparaturarbeiten erheblich reduziert.

Die Aufgabe wird bei einem Bogenanleger mit einer Stapeltragplatte, auf der ein Bogenstapel auflegbar ist und die durch eine Hubvorrichtung vertikal verstellbar ist sowie mit einem über dem Bogenstapel angeordneten Saugkopf, der einen vertikal bewegbar antreibbaren Trennsauger und/oder einen horizontal in und entgegen der Förderrichtung bewegbar antreibbaren Schleppsauger aufweist, wobei die Stapelplatte auf einen bestimmten Höhenabstand zwischen dem obersten Bogen des Bogenstapels und dem Saugkopf einregelbar ist, der durch eine Abtasteinrichtung erfaßbar ist, wobei die Abtasteinrichtung im Bereich des Saugkopfes angeordnet ist durch die kennzeichnenden Merkmale des Anspruchs 2 gelöst.

Damit erfolgt eine Erfassung des Höhenabstandes zwischen dem obersten Bogen an der dafür optimalen Stelle.

Dabei kann die Abtasteinrichtung ein Drückerfuß sein, durch den der bestimmte Höhenabstand des in Förderrichtung hinteren Endes des Bogenstapels-zum Saugkopf abtastbar ist.

Eine andere Möglichkeit besteht darin, daß die Abtasteinrichtung ein berührungslos den bestimmten Höhenabstand des Bogenstapels zum Saugkopf erfassender Abstandssensor ist, wobei der der Abstandssensor vorzugsweise ein optischer Abstandssensor ist.

Der Abstandssensor kann aber auch an dem Saugkopf oder an einem Maschinengestell des Bogenanlegers angeordnet sein.

Ein Ausführungsbeispiel der Erfindung ist in der Zeichnung dargestellt und wird im folgenden näher beschrieben. Die einzige Figur der Zeichnung zeigt eine Seitenansicht eines Bogenanlegers.

Der in der Figur dargestellte Bogenanleger besitzt eine nicht dargestellte Stapeltragplatte, auf der ein Bogenstapel 1 aufliegt.

Durch eine nicht dargestellte Hubvorrichtung ist die Stapeltragplatte vertikal verstellbar. Damit kann bei aufgebrauchtem oder weitgehend aufgebrachtem Bogenstapel 1 die Stapeltragplatte in ihre unterste Stellung abgesenkt und ein neuer Bogenstapel darauf aufgelegt werden.

Anschließend wird die Stapeltragplatte wieder angehoben, bis sich der oberste Bogen 2 des Bogenstapels 1 einem bestimmten Höhenabstand 3 zu einem an einem über dem Bogenstapel 1 angeordneten Saugkopf 4 des Bogenanlegers befestigten optischen Abstandssensor 5 befindet.

Der Saugkopf 4 weist einen Trennsauger 6 auf, durch den im Takt einer nicht dargestellten Bogen verarbeitenden Maschine durch Absenken des Trennsaugers 6 auf den Bogenstapel 1 der jeweils oberste Bogen 2 erfaßt wird. Anschließend bewegt sich der Trennsauger 6 wieder nach oben und hebt dabei den erfaßten Bogen 7 mit in die dargestellt Position an.

In dieser angehobenen Position wird der Bogenstapel 7 von einem Schleppsauger 8 des Saugkopfes 4 erfaßt und unter Lösen von dem Trennsauger 6 horizontal in Bogenförderrichtung 9 bewegt, so daß das in Bogenförderrichtung 9 vordere Ende des Bogens 7 auf einen Saugbändertisch 10 gelangt. Dabei bewegt sich der Schleppsauger 8 horizontal von der dargestellten in Bogenförderrichtung 9 hinteren Position in eine in Bogenförderrichtung 9 vordere Position. Wird die in Bogenförderrichtung 9 vordere Position erreicht, bei der der vordere Endbereich des Bogens 7 über eine Rolle 13 zur Auflage auf dem Saugbändertisch 10 gelangt und von dessen Saugbändern 11 erfaßt wird, wird der Bogen 7 von dem Schleppsauger 8 freigegeben.

Der Schleppsauger 8 bewegt sich dann wieder in seine hintere Position zurück.

Durch den Abstandssensor 5 werden Abstandssignale entsprechend dem jeweiligen Höhenabstand 3 einer Steuereinheit 12 zugeführt, die sowohl den Arbeitsbetrieb des Bogenanlegers und des Saugkopfes 4 steuert, als auch bei Abweichung von einem vorgegebenen bestimmten Höhenabstandswert innerhalb eines Toleranzbereichs die Hubvorrichtung ansteuert und die Stapeltragplatte so anhebt, daß der oberste Bogen 2 wieder den bestimmten Höhenabstand 3 einnimmt.

Wird von dem Abstandssensor 5 ein außerhalb des Toleranzbereiches befindlicher Abstand zum obersten Bogen 7 erkannt und ein entsprechendes Signal der Steuereinheit 12 zugeleitet, so schaltet die Steuereinheit 12 den Saugkopf 4 inaktiv.

Damit wird verhindert, daß bei unter den Toleranzbereich abgesenktem Bogenstapel 1 ein in den Bewegungsbereich von Trennsauger 6 und Schleppsauger 8 gelangender Gegenstand, insbesondere ein Körperteil eines Menschen, durch den Trennsauger 6 und/oder den Schleppsauger 8 gegen den Saugkopf 4 gepreßt und gequetscht wird.

### Bezugszeichenliste

- 1: Bogenstapel
- 2: oberster Bogen
- 3: Höhenabstand
- 4: Saugkopf
- 5: Abstandssensor
- 6: Trennsauger
- 7: erfaßter Bogen
- 8: Schleppsauger
- 9: Bogenförderrichtung
- 10: Saugbändertisch
- 11: Saugbänder
- 12: Steuereinheit
- 13: Rolle

## Patentansprüche

1. Verfahren zur Steuerung der vereinzelten Zufuhr von Bogen von einem Bogenanleger zu einer Bogen verarbeitenden Maschine, mit einer Stapeltragplatte des Bogenanlegers, auf der ein Bogenstapel (1) auflegbar ist und die durch eine Hubvorrichtung vertikal verstellbar ist, sowie mit einem über dem Bogenstapel (1) angeordneten Saugkopf (4) des Bogenanlegers, der einen vertikal bewegbar antreibbaren Trennsauger (6) und/oder einen horizontal in und entgegen der Förderrichtung bewegbar antreibbaren Schleppsauger (8) aufweist, wobei die Stapeltragplatte auf einen bestimmten Höhenabstand (3) zwischen dem obersten Bogen (2) des Bogenstapels (1) und dem Saugkopf (4) einregelbar ist, der durch eine Abtasteinrichtung (5) erfassbar ist,
**dadurch gekennzeichnet,**
**dass** von der Abtasteinrichtung (5) Abstandssignale entsprechend dem jeweiligen Höhenabstand einer Steuereinheit (12) zugeführt werden, die sowohl den Arbeitsbetrieb des Bogenanlegers und des Saugkopfs (4) steuert, als auch bei Abweichung von einem vorgegebenen bestimmten Höhenabstandswert innerhalb eines Toleranzbereichs die Hubvorrichtung ansteuert und die Stapeltragplatte so anhebt, dass der oberste Bogen (2) wieder den bestimmten Höhenabstand (3) einnimmt und dass, wenn von der Abtasteinrichtung (5) ein außerhalb des Toleranzbereiches befindlicher Abstand zum obersten Bogen erkannt (2) und ein entsprechendes Signal der Steuereinheit (12) zugeleitet wird, die Steuereinheit (12) den Saugkopf (4) inaktiv schaltet, so dass bei unter den Toleranzbereich abgesenktem Bogenstapel (1) verhindert wird, dass ein in den Bewegungsbereich von Trennsauger (6) und Schleppsauger (8) gelangender Gegenstand durch den Trennsauger (6) und/oder Schleppsauger (8) gepresst und gequetscht wird.

2. Bogenanleger zur Durchführung des Verfahrens nach Anspruch 1 mit einer Stapeltragplatte, auf der ein Bogenstapel (1) auflegbar ist und die durch eine Hubvorrichtung vertikal verstellbar ist, sowie mit einem über dem Bogenstapel (1) angeordneten Saugkopf (4), der einen vertikal bewegbar antreibbaren Trennsauger (6) und/oder einen horizontal in und entgegen der Förderrichtung bewegbar antreibbaren Schleppsauger (8) aufweist, wobei die Stapeltragplatte auf einen bestimmten Höhenabstand (3) zwischen dem obersten Bogen (2) des Bogenstapels (1) und dem Saugkopf (4) einregelbar ist, der durch eine Abtasteinrichtung (5) erfassbar ist, wobei die Abtasteinrichtung (5) im Bereich des Saugkopfes (4) angeordnet ist,
**dadurch gekennzeichnet,**
**dass** von der Abtasteinrichtung (5) Abstandssignale entsprechend dem jeweiligen Höhenabstand (3) einer Steuereinheit (12) zugeführt werden, die sowohl den Arbeitsbetrieb des Bogenanlegers und des Saugkopfs (4) steuert, als auch bei Abweichung von einem vorgegebenen bestimmten Höhenabstandswert innerhalb eines Toleranzbereichs die Hubvorrichtung ansteuert und die Stapeltragplatte so anhebt, dass der oberste Bogen (2) wieder den vorbestimmten Höhenabstand (3) einnimmt, und dass, wenn von der Abtasteinrichtung (5) ein außerhalb des Toleranzbereiches befindlicher Abstand zum obersten Bogen (2) erkannt und ein entsprechendes Signal der Steuereinheit (12) zugeleitet wird, die Steuereinheit (12) den Saugkopf (4) inaktiv schaltet, so dass bei unter den Toleranzbereich abgesenktem Bogenstapel (1) verhindert wird, dass ein in den Bewegungsbereich von Trennsauger (6) und Schleppsauger (8) gelangender Gegenstand durch den Trennsauger (6) und/oder Schleppsauger (8) gepresst und gequetscht wird.

3. Bogenanleger nach Anspruch 2, **dadurch gekennzeichnet, daß** die Abtasteinrichtung ein Drückerfuß ist, durch den der bestimmten Höhenabstand des in Förderrichtung hinteren Endes des Bogenstapels zum Saugkopf abtastbar ist.

4. Bogenanleger nach Anspruch 2, **dadurch gekennzeichnet, daß** die Abtasteinrichtung ein berührungslos den bestimmten Höhenabstand des Bogenstapels (1) zum Saugkopf (4) erfassender Abstandssensor (5) ist.

5. Bogenanleger nach Anspruch 4, **dadurch gekennzeichnet, daß** der Abstandssensor ein optischer Abstandssensor (5) ist.

6. Bogenanleger nach einem der Ansprüche 4 und 5, **dadurch gekennzeichnet, daß** der Abstandssensor (5) an dem Saugkopf (4) angeordnet ist.

7. Bogenanleger nach einem der Ansprüche 4 und 5, **dadurch gekennzeichnet, daß** der Abstandssensor an einem Maschinengestell des Bogenanlegers angeordnet ist.

## Claims

1. A method for the control of the singled-out feeding of sheets from a sheet feeder to a sheet processing machine with a stack support plate of the sheet feeder on which a sheet stack (1) can be placed and which can be vertically adjusted through a lifting device, and with a suction head (4) of the sheet feeder arranged above the sheet stack (1), comprising a separating suction device (6) that can be driven vertically moveably and/or a drag suction device (8) that can be driven horizontally moveably in and against the conveying direction, wherein the stack support plate can be regulated to a certain vertical distance (3) between the uppermost sheet (2) of the sheet stack (1) and the suction head (4), which can be sensed through a sensing device (5), **characterized in that** from the sensing device (5) distance signals corresponding to the respective vertical distance are fed to a control unit (12) which controls both the working operation of the sheet feeder and of the suction head (4) as well as activates the lifting device upon deviation from a predetermined vertical distance value within a tolerance range and lifts the stack support plate so that the uppermost sheet (2) again assumes the defined vertical distance (3) and **in that** when a distance to the uppermost sheet located outside the tolerance range is detected (2) by the sensing device (5) and a corresponding signal is supplied to the control unit (12), the control unit (12) switches the suction head (4) inactive, so that with a sheet stack (1) lowered below the tolerance range it is prevented that an object reaching the movement range of separating suction device (6) and drag suction device (8) is pressed and squashed through the separating suction device (6) and/or drag suction device (8).

2. A sheet feeder for carrying out the method according to Claim 1 with a stack support plate on which a sheet stack (1) can be placed and which is vertically adjustable through a lifting device, and with a suction head (4) arranged above the sheet stack (1), which comprises a separating suction device (6) that can be driven vertically moveably and/or a drag suction device (8) that can be driven horizontally moveably in and against the conveying direction, wherein the stack support plate can be regulated to a certain height distance (3) between the uppermost sheet (2) of the sheet stack (1) and the suction head (4), which can be sensed by a sensing device (5), wherein the sensing device (5) is arranged in the region of the suction head (4), **characterized in that** from the sensing device (5) distance signals corresponding to the respective vertical distance (3) are supplied to a control unit (12), which controls both the working operation of the sheet feeder and of the suction head (4), as well as upon deviation from a predetermined certain vertical distance value within a tolerance range activates the lifting device and lifts the stack support plate so that the uppermost sheet (2) again assumes the predetermined vertical distance (3) and **in that** when a distance to the uppermost sheet (2) located outside the tolerance range is detected by the sensing device (5) and a corresponding signal is fed to the control unit (12), the control unit (12) switches the suction head (4) inactive so that with a sheet stack (1) lowered below the tolerance range it is prevented that an objected reaching the movement range of separating suction device (6) and drag suction device (8) is pressed and squashed through the separating suction device (6) and/or drag suction device (8).

3. The sheet feeder according to Claim 2, **characterized in that** the sensing device is a presser foot through which the defined vertical distance of the in conveying direction rear end of the sheet stack to the suction head can be sensed.

4. The sheet feeder according to Claim 2, **characterized in that** the sensing device is a distance sensor (5) sensing the defined vertical distance of the sheet stack (1) to the suction head (4) in a contactless manner.

5. The sheet feeder according to Claim 4, **characterized in that** the distance sensor is an optical distance sensor (5).

6. The sheet feeder according to any one of the Claims 4 and 5, **characterized in that** the distance sensor (5) is arranged on the suction head (4).

7. The sheet feeder according to any one of the Claims 4 and 5, **characterized in that** the distance sensor is arranged on a machine frame of the sheet feeder.

## Revendications

1. Procédé de commande de l'acheminement individualisé de feuilles d'un margeur de feuilles vers une machine de traitement de feuilles à l'aide d'un plateau porteur de pile du margeur de feuilles, plateau sur lequel une pile de feuilles (1) peut être posée et qui peut être réglé verticalement par un dispositif de levage, ainsi que d'une tête d'aspiration (4) disposée au-dessus de la pile de feuilles (1) du margeur de feuilles, laquelle tête d'aspiration (4) présente un aspirateur séparateur (6) pouvant être entraîné en mouvement verticalement et/ou un aspirateur traîneau (8) pouvant être entraîné en mouvement horizontalement et dans le sens opposé au sens de convoyage, le plateau porteur de pile pouvant être ajusté à une certaine distance en hauteur (3) entre la feuille du dessus (2) de la pile de feuilles (1) et la tête d'aspiration (4) qui est détectable par un dispositif de détection (5),
**caractérisé en ce que**
sont acheminés par le dispositif de détection (5) des signaux de distance fonction de la distance en hauteur respective vers une unité de commande (12) qui commande aussi bien le mode opérationnel du margeur de feuilles et de la tête d'aspiration (4) que le dispositif de levage en cas d'écart par rapport à une certaine valeur prédéterminée de distance en hauteur dans une plage de tolérance et lève le plateau porteur de pile de manière à ce que la feuille du dessus (2) se remette à la certaine distance en hauteur (3) et que, lorsqu'une distance se situant en dehors de la plage de tolérance par rapport à la feuille du dessus (2) est détectée par le dispositif de détection (5) et qu'un signal correspondant est acheminé à l'unité de
commande (12), l'unité de commande (12) désactive la tête d'aspiration (4) de sorte que, dans le cas où la pile de feuilles (1) est descendue en dessous de la plage de tolérance, il soit évité qu'un objet arrivant dans la zone de mouvement de l'aspirateur séparateur (6) et de l'aspirateur traîneau (8) soit comprimé et écrasé par l'aspirateur séparateur (6) et/ou l'aspirateur traîneau (8).

2. Margeur de feuilles pour la réalisation du procédé selon la revendication 1 à l'aide d'un plateau porteur de pile sur lequel une pile de feuilles (1) peut être posée et qui peut être réglé verticalement par un dispositif de levage, ainsi que d'une tête d'aspiration (4) disposée au-dessus de la pile de feuilles (1), laquelle tête d'aspiration (4) présente un aspirateur séparateur (6) pouvant être entraîné en mouvement verticalement et/ou un aspirateur traîneau (8) pouvant être entraîné en mouvement horizontalement et dans le sens opposé au sens de convoyage, le plateau porteur de pile pouvant être ajusté à une certaine distance en hauteur (3) entre la feuille du dessus (2) de la pile de feuilles (1) et la tête d'aspiration qui est détectable par un dispositif de détection (5), le dispositif de détection (5) étant disposé au niveau de la tête d'aspiration (4),
**caractérisé en ce que**
sont acheminés par le dispositif de détection (5) des signaux de distance fonction de la distance en hauteur (3) respective vers une unité de commande (12) qui commande aussi bien le mode opérationnel du margeur de feuilles et de la tête d'aspiration (4) que le dispositif de levage en cas d'écart par rapport à une certaine valeur prédéterminée de distance en hauteur dans une plage de tolérance et lève le plateau porteur
de pile de manière à ce que la feuille du dessus (2) se remette à la distance en hauteur prédéfinie (3) et que, lorsqu'une distance se situant en dehors de la plage de tolérance par rapport à la feuille du dessus (2) est détectée par le dispositif de détection (5) et qu'un signal correspondant est acheminé à l'unité de commande (12), l'unité de commande (12) désactive la tête d'aspiration (4) de sorte que, dans le cas où la pile de feuilles (1) est descendue en dessous de la plage de tolérance, il soit évité qu'un objet arrivant dans la zone de mouvement de l'aspirateur séparateur (6) et de l'aspirateur traîneau (8) soit comprimé et écrasé par l'aspirateur séparateur (6) et/ou l'aspirateur traîneau (8).

3. Margeur de feuilles selon la revendication 2, **caractérisé en ce que** le dispositif de détection est un pied poussoir qui permet de détecter la certaine distance en hauteur entre l'extrémité arrière dans le sens de convoyage de la pile de feuille et la tête d'aspiration.

4. Margeur de feuilles selon la revendication 2, **caractérisé en ce que** le dispositif de détection est un capteur de distance (5) détectant sans contact la certaine distance en hauteur entre l'extrémité arrière dans le sens de convoyage de la pile de feuilles (1) et la tête d'aspiration (4).

5. Margeur de feuilles selon la revendication 4, **caractérisé en ce que** le capteur de distance est un capteur de distance optique (5).

6. Margeur de feuilles selon une des revendications 4 et 5, **caractérisé en ce que** le capteur de distance (5) est disposé au niveau de la tête d'aspiration (4).

7. Margeur de feuilles selon une des revendications 4 et 5, **caractérisé en ce que** le capteur de distance est disposé au niveau d'un bâti de machine du margeur de feuilles.
